# EUROPÄISCHE PATENTSCHRIFT

(11) **EP 2 455 542 B1**
(45) Veröffentlichungstag und Bekanntmachung des Hinweises auf die Patenterteilung: **04.01.2017**
(21) Anmeldenummer: 11008746.7
(22) Anmeldetag: 03.11.2011
(51) Int. Cl.: E01C 5/06

(54) **Pflastersteinsystem**
Paving stone
Éléments du pavage

(30) Priorität: 18.11.2010 DE 102010051548; 30.05.2011 DE 102011103567
(43) Veröffentlichungstag der Anmeldung: 23.05.2012
(73) Patentinhaber: Scheiwiller, Rolf, 6052 Hergiswil (CH)
(72) Erfinder: Scheiwiller, Rolf, 6052 Hergiswil (CH)
(74) Vertreter: Otten, Roth, Dobler & Partner mbB Patentanwälte

(56) Entgegenhaltungen:
- WO-A1-03/031721
- DE-A1- 19 960 320
- DE-A1-102006 054 852
- DE-U1- 20 301 590
- DE-U1-202006 007 827

## Beschreibung

Die Erfindung betrifft ein Pflastersteinsystem gemäß dem Oberbegriff des Anspruchs 1.

Aus der DE 199 60 320 A1 ist ein Pflasterstein mit an den Seitenwänden angeordneten Nocken bekannt, welcher zur Erstellung von Pflasterflächen Verwendung findet, bei welchen die zueinander benachbarten Pflastersteine miteinander verzahnt sind.

Aus der WO 03/031721 A1 ist ein Pflastersteinsystem bekannt, welches ebenfalls mit umlaufend angeordneten Nocken versehen ist, die mit zueinander benachbarten Pflastersteinen eine angepasste Verzahnung bilden. Dabei handelt es sich um eine völlig gleichmäßige Nockenanordnung benachbarter Pflastersteine, bei der die Nocken in entsprechende Lücken der Nachbarsteine eingreifen. Eine gewünschte Asymmetrie der Nockenanordnung ist nicht vorgesehen. Hierdurch können nur gleichartige Pflastersteintypen miteinander verbaut werden. Aus dem Dokument DE 20 2006 007 827 U1 ist eine entsprechende Bauart von Pflastersteinen gezeigt, die eine völlig symmetrische Anordnung der seitlichen Nocken zeigt. Die unterschiedlichen Steingrößen weisen grundsätzlich die gleiche Nockenanordnung auf, um die Pflastersteine miteinander zu kombinieren.

Es ist Aufgabe der Erfindung, ein Pflastersteinsystem vorzuschlagen, welches eine wirksame Verzahnung aufweist, wobei insbesondere auch Pflastersteine unterschiedlicher Pflastersteintypen mit unterschiedlichen Nocken ohne Minderung der Verzahnungswirkung gegenüber der Verzahnungswirkung, welche Pflastersteine des selben Pflastersteintyps aufweisen, miteinander verlegbar sind und wobei die Pflastersteine insbesondere ohne Beeinträchtigung der Verzahnungswirkung eine erhöhte Entwässerungsleistung aufweisen.

Diese Aufgabe wird durch die Kombination der Merkmale des Anspruchs 1 gelöst. In den Unteransprüchen sind vorteilhafte und zweckmäßige Weiterbildungen angegeben.

Erfindungsgemäß wird durch eine Ausrichtung der Nocken an den Sektor-Halbierenden eine Nockenausrichtung geschaffen, welche es erlaubt, dass nicht nur Pflastersteine mit Nocken gleicher Breite im verlegten Zustand wirksam miteinander verzahnt sind, sondern auch Pflastersteine mit Nocken unterschiedlicher Breite, bei welchen Nockenpaare aus schmalen und breiten Nocken zusammenwirken, im verlegten Zustand in gleicher Qualität wirksam miteinander verzahnt sind. Kern der Erfindung ist somit, abweichend von einer zentrischen Nockenanordnung, eine laterale Nockenausrichtung an Sektor-Halbierenden des Rasters.

Weiterhin sieht die Erfindung zwischen den Nocken Entwässerungsschlitze vor, wobei die Entwässerungsschlitze im Bereich der die Sektoren begrenzenden Sektorlinien ausgebildet sind. Somit bleibt die Leistungsfähigkeit der Nockenverzahnung benachbarter Steine bei durch die Entwässerungsschlitze erhöhter Entwässerungsleistung erhalten und die Entwässerungsschlitze benachbarter Pflastersteine liegen sich unabhängig davon gegenüber, ob diese jeweils breite oder schmale Nocken aufweisen, so dass auch bei einem Wechsel des Pflastersteintyps ein einheitliches Fugenbild erhalten bleibt.

Weitere Einzelheiten der Erfindung werden in der Zeichnung anhand von schematisch dargestellten Ausführungsbeispielen beschrieben.

Hierbei zeigt:
- Figur 1:: eine Draufsicht auf einen Pflasterbelag, welcher aus Pflastersteinen eines ersten Pflastersteintyps gebildet ist;
- Figur 2:: eine Draufsicht auf einen Pflasterbelag, welcher aus Pflastersteinen eines zweiten Pflastersteintyps gebildet ist;
- Figur 3:: eine Detailansicht zweier miteinander verzahnter kleiner Pflastersteine eines ersten Pflastersteintyps;
- Figur 4:: eine Detailansicht zweier miteinander verzahnter kleiner Pflastersteine des ersten Pflastersteintyps, wobei diese Pflastersteine Entwässerungsschlitze aufweisen;
- Figur 5:: eine Detailansicht zweier miteinander verzahnter kleiner Pflastersteine eines zweiten Pflastersteintyps;
- Figur 6:: eine Detailansicht zweier miteinander verzahnter kleiner Pflastersteine des zweiten Pflastersteintyps, wobei diese Pflastersteine Entwässerungsschlitze aufweisen;
- Figur 7:: eine Detailansicht zweier zueinander beabstandeter großer Pflastersteine unterschiedlichen Pflastersteintyps;
- Figur 8:: eine Detailansicht der in der Figur 7 gezeigten großen Pflastersteine in miteinander verzahnter Position;
- Figur 9:: eine Detailansicht zweier zueinander beabstandeter großer Pflastersteine unterschiedlichen Pflastersteintyps, wobei diese Pflastersteine Entwässerungsschlitze aufweisen;
- Figur 10:: eine Detailansicht der in der Figur 9 gezeigten großen Pflastersteine in miteinander verzahnter Position, wobei diese Pflastersteine Entwässerungsschlitze aufweisen und
- Figur 11:: eine Detailansicht zweier mit einander verzahnter großer Pflastersteine unterschiedlichen Pflastersteintyps, wobei einer der beiden Pflastersteine Entwässerungsschlitze aufweist.

Zur Erhaltung der Übersichtlichkeit der Figuren sind in den Figuren 4 bis 11 bei jedem dargestellten Pflasterstein jeweils nur an einer Seitenfläche Nocken dargestellt.

In der Figur 1 ist eine Draufsicht auf einen Pflasterbelag 1 gezeigt, welcher Pflastersteinen 2, 3, 4 eines ersten Pflastersteintyps P1 eines Pflastersteinsystems PSS umfasst. Die Pflastersteine 2 und 3 sind als kleine Pflastersteine 5 und der Pflasterstein 4 als großer Pflasterstein 6 ausgeführt. Alle drei Pflastersteine 2, 3, 4 weisen bezüglich einer Breite bzw. Nockenbreite b schmale Nocken 7 auf. Zur Erhaltung der Übersichtlichkeit sind die Nocken nur teilweise mit dem Bezugszeichen 7 bezeichnet. Die Pflastersteine 2, 4 des erste Pflastersteintyps P1 weisen an ihren Seitenfläche 16, 15, zu welchen sich Entwässerungsschlitze ES öffnen, in beide Richtungen y bzw. y' eines Verlaufs der Seitenfläche 16 bzw. 15 jeweils nockenfreie Bereich NFB1 bis NFB4 auf, wobei hierdurch die miteinander verzahnten, benachbarten Pflastersteine 2, 4 in Draufsicht Kreuzfugen KF ausbilden, wobei die Kreuzfugen KF jeweils durch die beiden gegenüberliegenden Entwässerungsschlitze ES und die nockenfreien Bereiche NFB1 bis NFB4 gebildet sind.

In der Figur 2 ist eine Draufsicht auf einen Pflasterbelag 8 gezeigt, welcher Pflastersteinen 9, 10, 11 eines zweiten Pflastersteintyps P2 des Pflastersteinsystems PSS umfasst. Die Pflastersteine 9 und 10 sind als kleine Pflastersteine 12 und der Pflasterstein 11 ist als großer Pflasterstein 13 ausgeführt. Alle drei Pflastersteine 9, 10, 11 weisen bezüglich einer Breite bzw. Nockenbreite B breite Nocken 14 auf. Zur Erhaltung der Übersichtlichkeit sind die Nocken nur teilweise mit dem Bezugszeichen 14 bezeichnet.

In der Figur 3 ist eine Detailansicht zweier miteinander verzahnter kleiner Pflastersteine 2, 3 bzw. 5 eines ersten Pflastersteintyps P1 gezeigt. Die Pflastersteine 2, 3 sind durch ein Raster R aus Sektor-Halbierenden SH unterteilt. Bezüglich der Anordnung von Nocken 7 wird auf die Beschreibung zu den Figuren 7 und 8 verwiesen.

In der Figur 4 ist eine Detailansicht zweier miteinander verzahnter kleiner Pflastersteine 2, 3 bzw. 5 des ersten Pflastersteintyps P1 gezeigt, wobei diese Pflastersteine 2, 3 Entwässerungsschlitze ES aufweisen. Die beiden Pflastersteine 2, 3 entsprechen grundsätzlich den in der Figur 3 gezeigten Pflastersteinen, wobei zur Vereinfachung der Darstellung Nocken 7 nur an gegenüberliegenden Seitenflächen 15, 16 dargestellt sind. In Bezug auf die Positionierung der Entwässerungsschlitze ES wird grundsätzlich auch auf die Beschreibung zu den Figuren 9 und 10 verwiesen. Die Pflastersteine 2, 4 des erste Pflastersteintyps P1 weisen an ihren Seitenfläche 15, 16, zu welchen sich Entwässerungsschlitze ES öffnen, in beide Richtungen y bzw. y' eines Verlaufs der Seitenfläche 15 bzw. 16 jeweils nockenfreie Bereich NFB1 bis NFB4 auf, wobei hierdurch die miteinander verzahnten, benachbarten Pflastersteine 2, 4 in Draufsicht Kreuzfugen KF ausbilden, wobei die Kreuzfugen KF jeweils durch die beiden gegenüberliegenden Entwässerungsschlitze ES und die nockenfreien Bereiche NFB1 bis NFB4 gebildet sind.

In der Figur 5 ist eine Detailansicht zweier miteinander verzahnter großer Pflastersteine 9, 10 bzw. 12 eines zweiten Pflastersteintyps P2 gezeigt. Die Pflastersteine 9, 10 sind durch ein Raster R aus Sektorlinien SL und Sektor-Halbierenden SH unterteilt. Bezüglich der Anordnung von Nocken 14 wird auf die Beschreibung zu den Figuren 7 und 8 verwiesen, wobei zur Vereinfachung der Darstellung Nocken 14 nur an gegenüberliegenden Seitenflächen 17, 18 dargestellt sind.

In der Figur 6 ist eine Detailansicht zweier miteinander verzahnter großer Pflastersteine 9, 10 bzw. 12 des zweiten Pflastersteintyps P2 gezeigt, wobei diese Pflastersteine 9, 10 Entwässerungsschlitze ES aufweisen. Die beiden Pflastersteine 9, 10 entsprechen grundsätzlich den in der Figur 5 gezeigten Pflastersteinen, wobei zur Vereinfachung der Darstellung Nocken 14 nur an gegenüberliegenden Seitenflächen 17, 18 dargestellt sind. In Bezug auf die Positionierung der Entwässerungsschlitze ES wird grundsätzlich auch auf die Beschreibung zu den Figuren 9 und 10 verwiesen.

In der Figur 7 ist eine Draufsicht auf einen Pflasterbelag 100 gezeigt, welcher zwei Pflastersteinen 101 und 102 eines ersten Pflastersteintyps P1 und eines zweiten Pflastersteintyps P2 des Pflastersteinsystems PSS umfasst. Die beiden Pflastersteine 101 und 102 liegen sich in der Darstellung der Figur 7 noch unverzahnt gegenüber. Die Draufsicht ist auf Deckflächen 103, 104 der Pflastersteine 101 und 102 gerichtet, wobei den Deckflächen jeweils eine nicht sichtbare Bodenfläche gegenüber liegt, mit welcher der jeweilige Pflasterstein auf einem Untergrund aufliegt. Umlaufend um die Deckflächen 103, 104 verlaufen jeweils vier Seitenflächen, von denen in der Darstellung der Figur 7 jeweils drei Seitenflächen 105 bis 107 und 108 bis 110 sichtbar sind, wobei zur Erhaltung der Übersichtlichkeit der Darstellung nur an den gegenüberliegenden Seitenflächen 106 und 109 Nocken 111 bis 116 und 117 bis 122 gezeigt sind. Zur Positionierung der Nocken 111 bis 122 sind die Pflastersteine 101, 102 des ersten und des zweiten Pflastersteintyps P1, P2 bezüglich ihrer Seitenflächen 106 und 109 jeweils in sechs Sektoren S1 bis S6 und S7 bis S12 unterteilt, welche alle die gleiche Sektorbreite SB aufweisen. Jeder Sektor S1 bis S12 ist durch eine Sektorhalbierende SH in einen ersten Halbsektor HS1 und einen zweiten Halbsektor HS2 unterteilt.

Für die Anordnung der Nocken 111 bis 122 gilt grundsätzlich, dass an der Seitenfläche 106 bzw. 109 wenigstens ein Nocken 111, 113, 114 bzw. 118, 121 aber nicht alle Nocken 111 bis 122 in ersten Halbsektoren HS1 angeordnet ist und dass an jeder Seitenfläche 106 bzw. 109 wenigstens ein Nocken 112, 115 bzw. 117, 119, 120, 122, aber nicht alle Nocken 111 bis 122 in zweiten Halbsektoren HS2 angeordnet ist, wobei grundsätzlich weiterhin gilt, dass jeder Nocken 111 bis 122 in seinem Halbsektor HS1 bzw. HS2 derart ausgerichtet ist, dass dieser jeweils an die Sektorhalbierende SH angrenzt, derart, dass in jedem Sektor S1 bis S12 einer Seitenfläche 106 bzw. 109, welche an einem Nachbarstein anliegt (siehe Figur 8), eine Schubübertragung einer Schubkraft erfolgen kann, welche eine parallel zu der Seitenfläche 106 bzw. 109 verlaufende Schubkomponente SK1 oder SK2 aufweist. Hierdurch entsteht an jeder Seitenfläche 106 bzw. 109 ein Nockenbild NB106 bzw. NB109, welches im Zusammenwirken der Seitenflächen 106 und 109 dadurch charakterisiert ist, dass durch die Nocken 111 und 112 bzw. 112 und 113 bzw. 113 und 114 bzw, 114 und 115 bzw. 115 und 116 bzw. 117 und 118 bzw. 118 und 119 bzw. 119 und 120 bzw. 120 und 121 bzw. 121 und 122 gebildete Nockenpaare NP1 bis NP10 kleine Abstände S, mittlere Abstände M oder große Abstände L aufweisen. Hierbei wirken immer Nockenpaare mit den Abständen S und L oder M und M zusammen.

In der Figur 8 sind die in der Figur 7 beabstandet dargstellten Pflastersteine 101 und 102 in verzahnter Stellung gezeigt, in welcher zwischen den Pflastersteine 101 und 102 Schubkräfte in y- und y'-Richtung übertragbar sind, welche oben als Schubkomponenten SK1 und SK2 bezeichnet wurden.

Sofern die Sektoren und Halbsektoren für alle Seitenflächen der Pflastersteine des ersten oder des zweiten Pflastersteintyps eingezeichnet werden, entstehen Raster R, wie diese beispielhaft in den Figuren 1, 2, 3 und 10 gezeigt sind.

In der Figur 9 ist eine Detailansicht zweier zueinander beabstandeter großer Pflastersteine 101, 102 unterschiedlichen Pflastersteintyps P1 bzw. P2 gezeigt, wobei diese Pflastersteine Entwässerungsschlitze aufweisen. Ein Raster R ist aus Sektorlinien SL und Sektor-Halbierenden SH gebildet, wobei die Sektorhalbierenden SH jeden Sektor S1 bis S12 in einen ersten Halbsektor HS1 und einen zweiten Halbsektor HS2 aufteilen. Entwässerungsschlitze ES sind zwischen Nocken 7 bzw. 14 im Bereich der Sektorlinien SL angeordnet und weisen eine Schlitzbreite ESB und eine Schlitztiefe EST. Die Entwässerungsschlitze ES sind in Draufsicht auf die Pflastersteine 101 bzw. 102 spiegelsymmetrisch zu einer Halbierenden H der Seitenfläche 105 bzw. 109 angeordnet und sind weiterhin an den Sektorlinien SL ausgerichtet, welche Sektorgrenzen SG zwischen benachbarten Sektoren S1, S2; S2, S3; S3, S4; S4, S5; S5, S6; S7, S8; S8, S9; S9, S10; S10, S11; S11, 12 bilden.

Insbesondere aus den Figuren 10 und 11 geht hervor wie Pflastersteine unterschiedlicher Pflastersteintypen, welche dem erfindungsgemäßen Pflastersteinsystem entsprechen, miteinander kombinierbar sind, wobei hierbei bei Bedarf jeder Pflasterstein sowohl des ersten Pflastersteintyps als auch des zweiten Pflastersteintyps ohne Beeinträchtigung der Verzahnung mit Entwässerungsschlitzen versehen werden kann. Hierbei zeigt die Figur 10, die in der Figur 9 beschriebenen und gezeigten Pflastersteine 101 und 102 in einer miteinander verzahnten Stellung, in welcher sich die Entwässerungsschlitze ES gegenüberliegen. Weiterhin ist in der Figur 10 das Raster R vollständig gezeigt, wobei auf die Beschreibung zu Figur 9 verwiesen wird. In der Figur 11 ist die Kombination einer Pflastersteines 101 mit Entwässerungsschlitzen ES eines ersten Pflastersteintyps P1 mit einem Pflasterstein 102 ohne Entwässerungsschlitze eines Pflastersteintyps P2 gezeigt.

Die Erfindung ist nicht auf dargestellte oder beschriebene Ausführungsbeispiele beschränkt. Sie umfasst vielmehr Weiterbildungen der Erfindung im Rahmen der Schutzrechtsansprüche.

### Bezugszeichenliste:

- 1: Pflasterbelag
- 2, 3, 4: Pflasterstein von P1 von PSS
- 5: kleiner Pflasterstein (2, 3)
- 6: großer Pflasterstein (4)
- 7: schmaler Nocken
- 8: Pflasterbelag
- 9, 10, 11: Pflasterstein von P2 von PSS
- 12: kleiner Pflasterstein (9, 10)
- 13: großer Pflasterstein (11)
- 14: breiter Nocken
- 15, 16: Seitenfläche von 5
- 18, 19: Seitenfläche von 6

- B: Breite von 14
- b: Breite von 17
- P1: erster Pflastersteintyp
- P2: zweiter Pflastersteintyp
- PSS: Pflastersteinsystem

- 100: Pflasterbelag
- 101: Pflasterstein vom Typ P1
- 102: Pflasterstein vom Typ P2
- 103, 104: Deckfläche von 101 bzw. 102
- 105 - 107: Seitenfläche von 101
- 108 - 110: Seitenfläche von 102
- 111 - 116: Nocken von 101
- 117 - 122: Nocken von 102

- ES: Entwässerungsschlitz
- ESB: Breite von ES
- EST: Tiefe von ES
- H: Halbierende von 105 - 110
- HS1: erster Halbsektor
- HS2: zweiter Halbsektor
- KF: Kreuzfuge
- L: großer Abstand
- M: mittlerer Abstand
- NB106: Nockenbild
- NB109: Nockenbild
- NFB1 - NFB4: nockenfreier Bereich an 15 bzw. 16
- NP1 - NP10: Nockenpaar
- R: Raster
- S: kleiner Abstand
- S1 - 56: Sektor von 101
- S7 - S12: Sektor von 102
- SB: Sektorbreite
- SG: Sektorgrenze
- SH: Sektorhalbierende
- SK1, SK2: Schubkomponente
- y, y': Richtung

## Patentansprüche

1. Pflastersteinsystem (PSS) umfassend
- mehrere Pflastersteine (2 - 4; 101) eines ersten Pflastersteintyps (P1) mit umlaufend angeordneten Nocken (7; 111 - 116),
- wobei die Nocken (7; 111 - 116) umlaufend an den Seitenflächen (105 - 107) in einem sich wiederholenden Rhythmus angeordnet sind,
- wobei die Pflastersteine (2 - 4; 101) zu allen zwischen einer Deckfläche (103) und einer Bodenfläche liegenden Seitenflächen (105 - 107) hin jeweils wenigstens zwei Nocken (7; 111 - 116) aufweisen,
- wobei jede Seitenfläche (105 - 107) mehrere Sektoren (S1 - S6) gleicher Sektorbreite (SB) unterteilt ist,
- wobei jeder Sektor (S1 - S6) durch eine SektorHalbierende (SH) in einen ersten Halbsektor (HS1) und in einen zweiten Halbsektor (HS2) unterteilt ist,
- wobei in nur einem der Halbsektoren (HS1, HS2) jedes Sektors (S1 - S6) ein einziger Nocken (7; 111 - 116) angeordnet ist,
- wobei an jeder Seitenfläche (105 - 107) wenigstens ein Nocken (7; 111 - 116) aber nicht alle Nocken (7; 111 - 116) in ersten Halbsektoren (HS1) angeordnet ist und wobei an jeder Seitenfläche (105 - 107) wenigstens ein Nocken (7; 111 - 116) aber nicht alle Nocken (7; 111 - 116) in zweiten Halbsektoren (HS2) angeordnet ist,
- wobei jeder Nocken (7; 111 - 116) in seinem Halbsektor (HS1; HS2) derart ausgerichtet ist, dass dieser an die Sektorhalbierende (SH) angrenzt,
- derart, dass in jedem Sektor (S1 - S6) einer Seitenfläche (105 - 107), welche an einem Nachbarstein anliegt, eine Schubübertragung einer Schubkraft erfolgen kann, welche eine parallel zu der Seitenfläche (105 - 107) verlaufende Schubkomponente (SK1, SK2) aufweist.

2. Pflastersteinsystem (PSS) nach Anspruch 1, **dadurch gekennzeichnet, dass** die Nocken (7; 111 - 116) jeder Seitenfläche (105 - 107) eines Pflastersteins (2 - 4; 101) des ersten Pflastersteintyps (P1) eine einheitliche Nockenbreite (b) aufweisen, wobei insbesondere die Nocken (7; 111 - 116) aller Seitenflächen (105 - 107) eine einheitliche Breite (b) aufweisen.

3. Pflastersteinsystem nach einem der vorhergehenden Ansprüche, **dadurch gekennzeichnet, dass**
- die Pflastersteine (2 - 4; 101) des ersten Pflastersteintyps (P1) zu allen zwischen einer Deckfläche (103) und einer Bodenfläche liegenden Seitenflächen (105 - 107) hin jeweils wenigstens einen Entwässerungsschlitz (ES) aufweisen,
- wobei jeder dieser Entwässerungsschlitze (ES) in Draufsicht auf die Deckfläche (103) betrachtet eine Schlitztiefe (EST) aufweist, welche wenigstens das 1,5-fache einer Schlitzbreite (ESB) beträgt,
- wobei die Entwässerungsschlitze (ES) einer Seitenfläche (105 - 107) in Draufsicht auf die Deckfläche (103) betrachtet jeweils spiegelsymmetrisch in Bezug auf eine Halbierende (H) der jeweiligen Seitenfläche (105 - 107) und insbesondere an jeder Sektorgrenze (SG), an welcher zwei Sektoren (S1, S2; S2, S3; S3, S4; S4, S5; S5, S6; S7, S8; S8, S9; S9, S10; S10, S11; S11, 12) aneinander liegen, angeordnet sind.

4. Pflastersteinsystem nach Anspruch 1, **dadurch gekennzeichnet, dass** das Pflastersteinsystem (PSS) mehrere Pflastersteine (9 - 11; 102) eines zweiten Pflastersteintyps (P2) mit umlaufend angeordneten Nocken (14; 117 - 122) umfasst,
- wobei die Nocken (14; 117 - 122) umlaufend an den Seitenflächen (108 - 110) in einem sich wiederholenden Rhythmus angeordnet sind,
- wobei die Pflastersteine (9 - 11; 102) des zweiten Pflastersteintyps (P2) zu allen zwischen einer Deckfläche (104) und einer Bodenfläche liegenden Seitenflächen (108 - 110) hin jeweils wenigstens zwei Nocken (14; 117 - 122) aufweisen,
- wobei jede Seitenfläche (108 - 110) mehrere Sektoren (S7 - S12) gleicher Sektorbreite (SB) unterteilt ist,
- wobei jeder Sektor (S7 - S12) durch eine SektorHalbierende (SH) in einen ersten Halbsektor (HS1) und in einen zweiten Halbsektor (HS2) unterteilt ist,
- wobei in nur einem der Halbsektoren (HS1, HS2) jedes Sektors (S1 - S7) ein einziger Nocken (14; 117 - 122) angeordnet ist,
- wobei an jeder Seitenfläche (108 - 110) wenigstens ein Nocken (14; 117 - 122) aber nicht alle Nocken (14; 117
- 122) in ersten Halbsektoren (HS1) angeordnet ist und wobei an jeder Seitenfläche (108 - 110) wenigstens ein Nocken (14; 117 - 122) aber nicht alle Nocken (14; 117
- 122) in zweiten Halbsektoren (HS2) angeordnet ist,
- wobei jeder Nocken (14; 117 - 122) in seinem Halbsektor (HS1; HS2) derart ausgerichtet ist, dass dieser an die Sektorhalbierende (SH) angrenzt,
- derart, dass in jedem Sektor (S7 - S12) einer Seitenfläche (108 - 110), welche an einem Nachbarstein des ersten Pflastersteintyps (P1) oder an einem Nachbarstein des zweiten Pflastersteintyps (P2) anliegt, eine Schubübertragung einer Schubkraft erfolgen kann, welche eine parallel zu der Seitenfläche (108 - 110) verlaufende Schubkomponente (SK1, SK2) aufweist.

5. Pflastersteinsystem nach Anspruch 4, **dadurch gekennzeichnet, dass** die Nocken (14; 117 - 122) jeder Seitenfläche (108 - 110) eines Pflastersteins (9 - 11; 102) des zweiten Pflastersteintyps (P2) eine einheitliche Nockenbreite (b; B) aufweisen, wobei insbesondere die Nocken (14; 117 - 122) aller Seitenflächen (108 -110) eine einheitliche Breite (b; B) aufweisen.

6. Pflastersteinsystem nach einem der vorhergehenden Ansprüche, **dadurch gekennzeichnet, dass**
- die Pflastersteine (9 - 11; 102) des zweiten Pflastersteintyps (P2) zu allen zwischen einer Deckfläche (104) und einer Bodenfläche liegenden Seitenflächen (108 - 110) hin jeweils wenigstens einen Entwässerungsschlitz (ES) aufweisen,
- wobei jeder dieser Entwässerungsschlitze (ES) in Draufsicht auf die Deckfläche (104) betrachtet eine Schlitztiefe (EST) aufweist, welche wenigstens das 1,5-fache einer Schlitzbreite (ESB) beträgt,
- wobei die Entwässerungsschlitze (ES) einer Seitenfläche (108 - 110) in Draufsicht auf die Deckfläche (104) betrachtet jeweils spiegelsymmetrisch in Bezug auf eine Halbierende (H) der jeweiligen Seitenfläche (108 - 110) und insbesondere an jeder Sektorgrenze (SG), an welcher zwei Sektoren (S7 - S12) aneinander liegen, angeordnet sind.

7. Pflastersteinsystem nach einem der vorhergehenden Ansprüche, **dadurch gekennzeichnet, dass**
- die Nocken (7; 111 - 116) der Pflastersteine (2 - 4; 101) des ersten Pflastersteintyps (P1) eine erste Breite (b) aufweisen,
- wobei die Nocken (14; 117 - 122) der Pflastersteine (9-11; 102) des zweiten Pflastersteintyps (P2) eine zweite Breite (B) aufweisen,
- und wobei die zweite Breite (B) wenigstens das 1,5-fache der ersten Breite (b) und insbesondere wenigstens das Doppelte der ersten Breite (b) beträgt.

8. Pflastersteinsystem nach wenigstens einem der Ansprüche 1 bis 3, **dadurch gekennzeichnet, dass** die Pflastersteine (2, 4) des erste Pflastersteintyps (P1) derart ausgebildet sind, dass sich an der jeweiligen Seitenfläche (15, 16), zu welcher sich der jeweilige Entwässerungsschlitz (ES) öffnet, in beide Richtungen (y, y') eines Verlaufs der Seitenfläche (15, 16) ein nockenfreier Bereich (NFB1 - NFB4) anschließt, wobei hierdurch miteinander verzahnte, benachbarte Pflastersteine (2, 4) in Draufsicht Kreuzfugen (KF) ausbilden, wobei die Kreuzfugen (KF) jeweils durch die beiden gegenüberliegenden Entwässerungsschlitze (ES) und die nockenfreien Bereiche (NFB1 - NFB4) gebildet sind.

## Claims

1. A paving stone system (PSS) comprising
- several paving stones (2 - 4; 101) of a first paving stone type (P1) with circumferentially arranged projections (7; 111 - 116),
- wherein the projections (7; 111 - 116) are arranged circumferentially on the lateral surface areas (105 - 107) in a repetitive interval,
- wherein the paving stones (2 - 4; 101) have in each case at least two projections (7; 111 - 116) for all lateral surfaces (105 - 107) lying between a cover surface (103) and a base surface,
- wherein each lateral surface (105 - 107) is subdivided into several sectors (S1 - S6) of equal sector width (SB),
- wherein each sector is subdivided by a sector-halving (SH) into a first half sector (HS1) and into a second half sector (HS2),
- wherein in only one of the half-sectors (HS1, HS2) of each sector (S1 - S6) a single projection (7; 111 - 116) is arranged,
- wherein on each lateral surface area (105 - 107) at least one projection (7; 111 - 116) but not all projections (7; 111 - 116) is arranged in first half sectors (HS1) and wherein on each lateral surface area (105 - 107) at least one projection (7; 111 - 116) but not all projections (7; 111 - 116) is arranged in second half sectors (HS2),
- each projection (7; 111 - 116) is aligned in its half sector (HS1; HS2) such that the latter abuts against the sector-halving (SH),
- such that in each sector (S1 - S6) of a lateral surface area (105 - 107), which abuts against a neighboring stone, a shear transfer of a shear force can occur, which has a shear component (SK1, SK2) running parallel to the lateral surface area (105 - 107).

2. A paving stone system (PSS) according to Claim 1, **characterized in that** the projections (7; 111 - 116) of each lateral surface area (105 - 107) of a paving stone (2 - 4; 101) of a first paving stone type (P1) have a uniform projection width (b), wherein in particular the projections (7; 111 - 116) of all lateral surface areas (105 - 107) have a uniform width (b).

3. A paving stone system according to one of the preceding claims, **characterized in that**
- the paving stones (2 - 4; 101) of the first paving stone type (P1) have in each case at least one drainage slot (ES) for all lateral surfaces (105 - 107) lying between a cover surface (103) and a base surface,
- wherein each of these drainage slots (ES) viewed from the top of the cover surface area (103) has a slot depth (EST), which is at least 1.5 times a slot width (ESB),
- wherein the drainage slots (ES) of a lateral surface area (105 - 107) viewed from the top of the cover surface area (103) are arranged in each case mirror-symmetrically in relation to a halving (H) of the respective lateral surface area (105 - 107) and in particular are arranged on each sector border (SG), on which two sectors (S1, S2; S2, S3; S3, S4; S4, S5; S5, S6; S7, S8; S8, S9; S9, S10; S10, S11; S11, S12) lie next to each other.

4. A paving stone system according to Claim 1, **characterized in that** the paving stone system (PSS) comprises several paving stones (9 - 11; 102) of a second paving stone type (P2) with circumferentially arranged projections (14; 117 - 122),
- wherein the projections (14; 117 -122) are arranged circumferential to the lateral surface areas (108 - 110) in a repetitive interval,
- wherein the paving stones (9 - 11; 102) of the second paving stone type (P2) have in each case at least two projections (14; 117 - 122) for all lateral surfaces (108 - 110) lying between a cover surface (104) and a base surface area,
- wherein each lateral surface area (108 - 110) is subdivided into several sectors (S7 - S12) of equal sector width (SB),
- wherein each sector (S7 - S12) is subdivided by a sector-halving (SH) into a first half sector (HS1) and into a second half sector (HS2),
- wherein in only one of the half sectors (HS1, HS2) of each sector (S1 - S7) a single projection (14; 117 - 122) is arranged,
- wherein on each lateral surface area (108 - 110) at least one projection (14; 117
- 122) but not all projections (14; 117 - 122) is arranged in first half sectors (HS1) and wherein on each lateral surface area (108 - 110) at least one projection (14; 117 - 122) but not all projections (14; 117 - 122) is arranged in second half sectors (HS2),
- wherein each projection (14; 117 - 122) is aligned in its half sector (HS1; HS2) such that the latter abuts against the sector halving (SH),
- such that in each sector (S7 - S12) of a lateral surface area (108 - 110), which abuts against a neighboring stone of the first paving stone type (P1) or against a neighboring stone of the second paving stone type (P2), a shear transfer of a shear force can occur, which has a shear component (SK1, SK2) running parallel to the lateral surface area (108 - 110).

5. A paving stone system according to Claim 4, **characterized in that** the projections (14; 117 - 122) of each lateral surface area (108 - 110) of a paving stone (9 - 11; 102) of the second paving stone type (P2) have a uniform projection width (b; B), wherein in particular the projections (14; 117 - 122) of all lateral surface areas (108 - 110) have a uniform width (b; B).

6. A paving stone system according to one of the preceding claims, **characterized in that**
- the paving stones (9 - 11; 102) of the second paving stone type (P2) have in each case at least one drainage slot (ES) for all lateral surfaces (108 - 110) lying between a cover surface (104) and a base surface area,
- wherein each of these drainage slots (ES) viewed from the top of the cover surface area (104) has a slot depth (EST), which is at least 1.5 times a slot width (ESB),
- herein the drainage slots (ES) of a lateral surface area (108 - 110) viewed from the top of the cover surface area (104) are arranged in each case mirror symmetrically in relation to a halving (H) of the respective lateral surface area (108 - 110) and in particular abut against each sector border (SG), against which two sectors (S7 - S12) abut against each other.

7. A paving stone system according to one of the preceding claims, **characterized in that**
- the projections (7; 111 - 116) of the paving stones (2 - 4; 101) of the first paving stone type (P1) have a first width (b),
- wherein the projections (14; 117 - 122) of the paving stones (9 - 11; 102) of the second paving stone type (P2) have a second width (B),
- and wherein the second width (B) is at least 1.5 times the first width (b) and in particular at least double the first width (b).

8. A paving stone system according to at least one of Claims 1 to 3, characterized n that the paving stones (2, 4) of the first paving stone type (P1) are designed such that a projection-free area (NFB1 - NFB4) is connected to the respective lateral surface area (15, 16), to which the respective drainage slot (ES) opens, in both directions (y, y') of a course of the lateral surface area (15, 16), wherein
adjacent paving stones (2, 4) thus interlinked with each other form cross joints (KF) in the top view, wherein the cross joints (KF) in each case are formed by the two opposite drainage slots (ES) and the projection-free areas (NFB1 - NFB4).

## Revendications

1. Système de pavés (PSS), comprenant
- plusieurs pavés (2 - 4 ; 101) d'un premier type de pavés (P1) avec des saillies (7 ; 111 - 116) disposées de façon périphérique,
- les saillies (7 ; 111 - 116) étant disposées de façon périphérique sur les surfaces latérales (105 - 107) suivant un rythme répétitif,
- les pavés (2 - 4 ; 101) présentant respectivement au moins deux saillies (7 ; 111 - 116) dirigées vers toutes les surfaces latérales (105 - 107) situées entre une surface de couverture (103) et une surface de base,
- chaque surface latérale (105 - 107) étant divisée en plusieurs secteurs (S1 - S6) de même largeur de secteur (SB),
- chaque secteur (S1 - S6) étant divisé par une bissectrice de secteur (SH) en un premier demi-secteur (HS1) et en un deuxième demi-secteur (HS2),
- une seule saillie (7 ; 111 - 116) étant disposée dans seulement un des demi-secteurs (HS1, HS2),
- au moins une saillie (7 ; 111 - 116) mais pas toutes les saillies (7 ; 111 - 116) étant disposée dans des premiers demi-secteurs (HS1) sur chaque surface latérale (105 - 107), et au moins une saillie (7 ; 111 - 116) mais pas toutes les saillies (7 ; 111 - 116) étant disposée dans des deuxièmes demi-secteurs (HS2) sur chaque surface latérale (105 - 107),
- chaque saillie (7 ; 111 - 116) étant orientée dans son demi-secteur (HS1, HS2) de telle sorte que celui-ci est limitrophe de la bissectrice de secteur (SH),
- de telle sorte que dans chaque secteur (S1 - S6) d'une surface latérale (105 - 107) qui est adjacente à un pavé voisin, il peut survenir une transmission de poussée d'une force de poussée qui présente une composante de poussée (SK1, SK2) parallèle à la surface latérale (105 - 107).

2. Système de pavés selon la revendication 1, **caractérisé en ce que** les saillies (7 ; 111 - 116) de chaque surface latérale (105 - 107) d'un pavé (2 - 4 ; 101) du premier type de pavés (P1) présentent une largeur de saillie (b) uniforme, les saillies (7 ; 111 - 116) de toutes les surfaces latérales (105 - 107) en particulier présentant une largeur (b) uniforme.

3. Système de pavés selon l'une des revendications précédentes, **caractérisé en ce que**
- les pavés (2 - 4 ; 101) du premier type de pavés (P1) présentent respectivement au moins une fente de drainage (ES) dirigée vers toutes les surfaces latérales (105 - 107) situées entre une surface de couverture (103) et une surface de base,
- chacune de ces fentes de drainage (ES) présentant, en vue de dessus sur la surface de couverture (103), une profondeur de fente (EST) qui est au moins 1,5 fois plus grande qu'une largeur de fente (ESB),
- les fentes de drainage (ES) d'une surface latérale (105 - 107) étant, en vue de dessus sur la surface de couverture (103), respectivement disposées en symétrie miroir par rapport à une bissectrice (H) de la surface latérale (105 - 107) respective et en particulier sur chaque limite de secteur (SG) sur laquelle deux secteurs (S1, S2 ; S2, S3; S3, S4 ; S4, S5 ; S5, S6 ; S7, S8 ; S8, S9 ; S9, S10 ; S10, S11 ; S11, 12) sont juxtaposés mutuellement.

4. Système de pavés selon la revendication 1, **caractérisé en ce que** le système de pavés (PSS) comprend plusieurs pavés (9 - 11 ; 102) d'un deuxième type de pavés (P2) avec des saillies (14 ; 117 - 122) disposées de façon périphérique,
- les saillies (14 ; 117 - 122) étant disposées de façon périphérique sur les surfaces latérales (108 - 110) suivant un rythme répétitif,
- les pavés (9 - 11 ; 102) du deuxième type de pavés (P2) présentant respectivement au moins deux saillies (14 ; 117 - 122) dirigées vers toutes les surfaces latérales (108 - 110) situées entre une surface de couverture (104) et une surface de base,
- chaque surface latérale (108 - 110) étant divisée en plusieurs secteurs (S7 - S12) de même largeur de secteur (SB),
- chaque secteur (S7 - S12) étant divisé par une bissectrice de secteur (SH) en un premier demi-secteur (HS1) et en un deuxième demi-secteur (HS2),
- une seule saillie (14 ; 117 - 122) étant disposée dans seulement un des demi-secteurs (HS1, HS2),
- au moins une saillie (14 ; 117 - 122) mais pas toutes les saillies (14 ; 117 - 122) étant disposée dans des premiers demi-secteurs (HS1) sur chaque surface latérale (108 - 110), et au moins une saillie (14 ; 117 - 122) mais pas toutes les saillies (14 ; 117 - 122) étant disposée dans des deuxièmes demi-secteurs (HS2) sur chaque surface latérale (108 - 110),
- chaque saillie (14 ; 117 - 122) étant orientée dans son demi-secteur (HS1, HS2) de telle sorte que celui-ci est limitrophe de la bissectrice de secteur (SH),
- de telle sorte que dans chaque secteur (S7 - S12) d'une surface latérale (108 - 110) qui est adjacente à un pavé voisin du premier type de pavés (P1) ou à un pavé voisin du deuxième type de pavés (P2), il peut survenir une transmission de poussée d'une force de poussée qui présente une composante de poussée (SK1, SK2) parallèle à la surface latérale (108 - 110).

5. Système de pavés selon la revendication 4, **caractérisé en ce que** les saillies (14 ; 117 - 122) de chaque surface latérale (108 - 110) d'un pavé (9 - 11 ; 102) du deuxième type de pavés (P2) présentent une largeur de saillie (b ; B) uniforme, les saillies (14 ; 117 - 122) de toutes les surfaces latérales (108 - 110) en particulier présentant une largeur de saillie (b ; B) uniforme.

6. Système de pavés selon l'une des revendications précédentes, **caractérisé en ce que**
- les pavés (9 - 11 ; 102) du deuxième type de pavés (P2) présentent respectivement au moins une fente de drainage (ES) dirigée vers toutes les surfaces latérales (108 - 110) situées entre une surface de couverture (104) et une surface de base,
- chacune de ces fentes de drainage (ES) présentant, en vue de dessus sur la surface de couverture (104), une profondeur de fente (EST) qui est au moins 1,5 fois plus grande qu'une largeur de fente (ESB),
- les fentes de drainage (ES) d'une surface latérale (108 - 110) étant, en vue de dessus sur la surface de couverture (104), respectivement disposées en symétrie miroir par rapport à une bissectrice (H) de la surface latérale (108 - 110) respective et en particulier sur chaque limite de secteur (SG) sur laquelle deux secteurs (S7 - S12) sont juxtaposés mutuellement.

7. Système de pavés selon l'une des revendications précédentes, **caractérisé en ce que**
- les saillies (7 ; 111 - 116) des pavés (2 - 4 ; 101) du premier type de pavés (P1) présentent une première largeur (b),
- les saillies (14 ; 117 - 122) des pavés (9 - 11 ; 102) du deuxième type de pavés (P2) présentent une deuxième largeur (B),
- la deuxième largeur (B) étant au moins 1 ,5 fois plus grande que la première largeur (b) et en particulier au moins deux fois plus grande que la première largeur (b).

8. Système de pavés selon au moins l'une des revendications 1 à 3, **caractérisé en ce que** les pavés (2, 4) du premier type de pavés (P1) sont constitués de telle sorte qu'une zone (NFB1 - NFB4) exempte de saillies se raccorde, dans les deux directions (y, y') d'un tracé de la surface latérale (15, 16), à la surface latérale (15, 16) respective vers laquelle s'ouvre la fente de drainage (ES) respective ce qui fait que des pavés (2, 4) voisins engrenant mutuellement constituent en vue de dessus des joints croisés (KF), les joints croisés (KF) étant respectivement formés par les deux fentes de drainage (ES) opposées et les zones (NFB1 - NFB4) exemptes de saillies.
